# EUROPÄISCHE PATENTSCHRIFT

(11) **EP 0 547 316 B1**
(45) Veröffentlichungstag und Bekanntmachung des Hinweises auf die Patenterteilung: **19.03.1997**
(21) Anmeldenummer: 92117206.0
(22) Anmeldetag: 08.10.1992
(51) Int. Cl.: F25B 39/02

(54) **Zweitemperaturen-Einkreiskühlgerät für den Haushalt**
Two-temperature household refrigeration apparatus with a single cycle
Appareil frigorifique ménager à deux températures et à cycle unique

(30) Priorität: 17.12.1991 DE 9115640 U
(43) Veröffentlichungstag der Anmeldung: 23.06.1993
(73) Patentinhaber: BOSCH-SIEMENS HAUSGERÄTE GmbH, 81669 München (DE)
(72) Erfinder: Arnold, Friedrich, Dipl.-Ing., W-7080 Aalen-Ebnat (DE); Renner, Roland, W-7928 Giengen (DE)

(56) Entgegenhaltungen:
- DE-A- 3 703 902
- DE-B- 1 070 199
- DE-C- 693 471
- FR-A- 1 527 573
- FR-A- 2 451 559
- US-A- 2 619 811
- US-A- 2 737 785
- US-A- 3 263 440

## Beschreibung

Die Erfindung betrifft ein Zweitemperaturen-Einkreiskühlgerät für den Haushalt mit einem Raum-Verdampfer und einem diesem vorgeschalteten, eine Decke, eine aufrechte Wand und einen Boden aufweisenden Gefrierfach-Verdampfer, die miteinander durch Kältemittelkanäle strömungstechnisch verbunden sind, wobei im Gefrierfach-Verdampfer ein in dessen aufrechter Wand angeordneter Sammler vorgesehen ist, der mit einem Zufluß- und einem Abflußkanal ausgestattet ist, die höher liegen als sein den Sammelraum bildendes mit Unterbrechungen versehenes Volumen, das von aus dem Raum-Verdampfer zum Gefrierfach-Verdampfer strömenden Kältemittel durchströmt wird.

Ein Verdampfer für ein derartiges Kühlgerät ist aus der FR-A 2 451 559 bekannt.

Ferner ist aus der DE-OS 37 03 902 ein zum Einsatz in Kühlgeräten dienender, schematisch dargestellter Plattenverdampfer bekannt, welcher eine rechteckförmige Sammelkammer aufweist, an deren höherliegenden Rechteckseiten eine Kältemittelzufuhrleitung und eine Saugleitung angeschlossen ist. Während letztere im wesentlichen senkrecht zur höherliegenden Rechteckseite der Sammelkammer angeordnet ist, mündet die Kältemittelzuführleitung über ein U-förmig geformtes Leitungsstück in der Sammelkammer. Dieser Anschluß der Kältemittelzuführleitung hat zur Folge, daß der Kältemittelzustrom zur Sammelkammer zweimal umgelenkt ist und somit die kinetische Energie des Kältemittelzustroms deutlich herabgesetzt ist. Hieraus ergibt sich, daß das sich während der Stillstandszeit des Kältemittelverdichters in der Sammelkammer angesammelte Kältemittel bei einem Wiederanlaufen des Verdichters zu einem überwiegenden Anteil in der Sammelkammer zurückbleibt und somit dem Kältekreis nicht zur Verfügung steht. Erschwerend kann noch hinzukommen, daß die Sammelkammer hinsichtlich ihrer Abmessungen deutlich überdiemensioniert ist, so daß auch eine erhebliche Erhöhung der kinetischen Energie für den Kältemittelzustrom in keiner Weise ausreichend ist, um das in der Sammelkammer angesammelte Kältemittel in den Kältemittelkreislauf zu transportieren.

Bei Kühlgeräten der genannten Art ist man bestrebt, die für die Fächer unterschiedlicher Temperatur erforderliche Kühlleistung in den einzelnen Fächern bei möglichst minimaler Verdichterlaufzeit und geringstmöglicher Kältemittelmenge im Kältemittelkreislauf zu erreichen. In diesem Zusammenhang ist die Dimensionierung des im Gefrierfach angeordneten Sammlers von erheblicher Bedeutung.

Bei Stillstand des Kältemittelverdichters muß das Volumen des Sammlers ausreichend sein, um das aus dem Deckenbereich und der aufrechten Wand zurücklaufende Kältemittel und das aufgrund des ständigen Druckgefälles vom Verflüssiger zum Verdampfer hin u.U. geförderte flüssige Kältemittel aufnehmen zu können. Ist das Volumen des Sammlers zu gering bemessen, so kann es vorkommen, daß flüssiges Kältemittel bis in das Saugrohr fließt, dort verdampft und das Saugrohr vereist oder im schlimmsten Fall in den Kältemittelverdichter gelangt, in dessen Druckraum verdampft und Eis bildet, wodurch der Verdichter beim Wiederanlaufen beschädigt werden könnte.

Für den Fall, daß der Sammler zu groß ausgelegt ist, wird das dort während des Stillstandes des Kältemittelverdichters angesammelte Kältemittel beim Anlaufen des Kältemittelverdichters nicht vollkommen aus dem Sammler abgesaugt. Die nicht abgesaugte Menge zirkuliert nicht im Kältemittelkreislauf, so daß dieser unterfüllt ist. Um zu vermeiden, daß der Kältmittelverdichter unverhältnismäßig lange Zeit läuft, um die geforderte Kühlleistung zu erzielen, muß die nicht zur Kühlleistung beitragende Kältemittelmenge zusätzlich in den Kältemittelkreislauf eingefüllt werden.

Der Erfindung liegt die Aufgabe zugrunde, den Sammler für ein gattungsgemäßes Kühlgerät maßlich und strömungstechnisch so auszulegen, daß dessen bei stillstehendem Kältemittelverdichter ausreichend Sammelraum für flüssiges Kältemittel bietender Sammler beim Wiederanlaufen des Verdichters vollkommen leergesaugt wird und auch während der Laufzeit des Verdichters-sich kein Rückstand an flüssigem Kältemittel im Sammelraum bildet.

Diese Aufgabe wird gemäß der Erfindung dadurch gelöst, daß durch die Anordnung des Zufluß- und des Abflußstutzens zum Sammelraum und durch die Abmaße dieses mit Unterbrechungen versehenen Sammelraumes Strömungsverhältnisse für das Kältemittel im Sammler gebildet sind, die eine bevorzugte Beaufschlagung des gesamten Bodenbereiches des Sammlers durch das durchströmende Kältemittel bewirken.

Durch die erfindungsgemäße Lösung wird auf einfache Weise sichergestellt, daß beim Wiederanlaufen des Kältemittelverdichters der Sammler vollständig entleert wird, sodaß die erforderliche Kühlleistung in den Kältefächern mit minimaler Kältemittelmenge bei geringstmöglicher Verdichterlaufzeit erzielt wird.

Nach einer weiteren bevorzugten Ausführungsform des Gegenstandes der Erfindung ist vorgesehen, daß der Sammler rechteckförmig ausgebildet und in der aufrechten Wand des Gefrierfachverdampfers angeordnet ist, wobei die längeren Seiten des Rechtecks parallel zu den längeren Seiten der aufrechten Wand sind.

Eine solche Lösung hat sowohl den Vorteil, daß das Volumen des Sammlers, ohne diesen besonders tief gestalten zu müssen, ausreichend Sammelraum für das flüssige Kältemittel bei Stillstand des Kältemittelverdichters bietet, als auch noch den Vorzug, daß die in der Stillstandsphase häufig auftretenden Druckschwankungen im Kältemittelkreislauf auf das sich im Sammler befindende flüssige Kältemittel keinen Einfluß haben.

Besonders günstig durchströmt wird der Sammler bis in seinen Bodenbereich mit Kältemittel bei Betrieb des Kältemittelverdichters, wenn nach einer nächsten, vorteilhaften Ausgestaltung des Gegenstandes der Erfindung vorgesehen ist, daß der Zufluß- und der Abflußstutzen an der höher liegenden längeren Rechteckseite des Sammlers im wesentlichen senkrecht zu dieser, an den seitlichen Rändern des Sammlers angeordnet sind.

Besonders gering gehalten werden kann die Kältmittelmenge in einem Kältemittelkreislauf zur Erzielung der erforderlichen Kühlleistung wenn nach einer weiteren bevorzugten Ausführungsform des Gegenstandes der Erfindung vorgesehen ist, daß die längeren Seiten des rechteckförmigen Sammlers im Bereich von 150 mm bis 250 mm und die kürzeren Seiten im Bereich von 40 mm bis 80 mm liegen, aber der Sammler vorzugsweise die Abmessung 200 mm x 60 mm aufweist.

Besonders zweckmäßig ist der Sammler ausgestattet, wenn nach einer weiteren bevorzugten Ausführungsform des Gegenstandes der Erfindung vorgesehen ist, daß der Zufluß- und der Abflußstutzen des Sammlers gleichen Querschnitt aufweisen.

Gemäß einer nächsten bevorzugten Ausführungsform des Gegenstandes der Erfindung ist vorgesehen, daß das Volumen des Sammlers durch knopfartige Einprägungen unterbrochen ist.

Eine solche Lösung hat den Vorteil, daß auf einfache Weise gezielt die Strömungsverhältnisse innerhalb des Sammelraumes beeinflußbar sind.

Die Erfindung ist in der nachfolgenden Beschreibung anhand eines in einer Zeichnung vereinfacht dargestellten Ausführungsbeispieles erläutert.

Es zeigen:
- Fig. 1: im Ausschnitt einen Zweitemperaturen-Einkreiskühlschrank, mit einem Gefrierfach und einem unterhalb diesem angeordneten Normalkühlfach, teilweise geschnitten, um dessen Verdampfersystem sichtbar zu machen, in raumbildlicher Darstellung,
- Fig. 2: in Ansicht von oben, die mit den Ausprägungen für die Kältemittelkanäle versehene Seite des einbaufertig geformten Verdampfersystems mit in der aufrechten Wand des Gefrierfaches angeordneten Sammler raumbildlicher Darstellung und
- Fig. 3: in Ansicht von unten den Gefrierfach-Verdampfer mit dem in seiner Rückwand angeordneten Sammler in raumbildlicher Darstellung.

Gemäß Fig. 1 ist ein Zweitemperaturen-Einkreiskühlschrank 10 dargestellt, der wie üblich mit einem obenliegenden Gefrierfach 11 und einem darunter angeordneten, durch eine wärmeisolierende Zwischenwand 12 von diesem getrennten Normalkühlfach 13 ausgestattet ist. Die Seitenwände des Normalkühlfachs 13 sind mit in dem Innenbehälter des Kühlschranks 10 eingeformten Nuten 14 zum Einschieben nicht dargestellter Etageren versehen.

Der mit einem nicht dargestellten Kältemittelverdichter ausgerüstete Kühlschrank 10 ist mit einem dem Normalkühlfach 13 zugeordneten, abtaubaren Raum-Verdampfer 15 und einem dem Gefrierfach 11 zugeordneten U-förmig ausgebildeten Gefrierfach-Verdampfer 16 ausgestattet, der eine Decke 17, eine als Rückwand dienende, aufrechte Wand 18 und einen Boden 19 aufweist, wobei die als Decke 17 und Boden 19 dienenden Schenkel der U-förmigen Gestalt gleichsinnig von der aufrechten Wand 18 abgebogen sind. In Einbaulage nach Fig. 1 bildet die aufrechte Wand 18 einen annähernd senkrechtstehenden Wandabschnitt, während die Decke 17 und der Boden 19 in etwa waagerecht liegen.

Wie insb. aus Fig. 2 hervorgeht, ist in der Decke 17 des Gefrierfach-Verdampfers 16 ein als Einspritzstelle dienendes, in einem Saugrohr 20 verlegtes Drosselrohr 21 angeordnet, über das flüssiges Kältemittel in die Decke 17 einströmt.

Das Kältemittel wird innerhalb der Decke 17 in einem Kanalteil 22 geführt, der noch in der Decke 17 in einem als Doppelkanal ausgeführten Zuführkanal 23 übergeht, durch den das Kältemittel über die aufrechte Wand 18 in den Boden 19 gelangt. Den Boden 19 durchströmt Kältemittel in einem mäanderartig angelegten Kanalabschnitt 24, der noch im Bodenbereich außerhalb dem Übergang zur aufrechten Wand 18 an einen ebenfalls als Doppelkanal ausgebildeten Abführkanal 25 anschließt, durch den das Kältemittel über die aufrechte Wand 18 wieder in die Decke 17 einströmt, wo es in einem in Windungen verlegten Kanalstück 26 geführt ist (siehe hierzu insb. Fig. 3). Das Kanalstück 26 mündet in einen doppelzügigen Kanal 27, der mit dem überwiegenden Teil seiner Kanallänge auf einer stegartigen Verbindungsbrücke 28 angeordnet ist, die den Raum-Verdampfer 15 mit dem vor ihm im Kältemittelkreislauf angeordneten Gefrierfach-Verdampfer 16 mechanisch verbindet und über die der Kanalanordnung 29 des Raum-Verdampfers 15 Kältemittel zugeführt wird.

Auf der Verbindungsbrücke 28 ist neben dem Kanal 27 ein weiterer, ebenfalls doppelzügig ausgeführter Kanal 30 angeordnet, der stromauf mit der Kanalanordnung 29 des Raum-Verdampfers 14 verbunden ist und stromab in einen Kanalstrang 31 mündet. Dem Kanalstrang 31, der in seinem weiteren Verlauf stromauf an das Saugrohr 20 anschließt, ist in der aufrechten Wand 18 ein seinen durchgehenden Verlauf unterbrechender, rechteckförmiger Sammler 32 dazwischengeschaltet, dessen längere, zu den längeren Seiten der aufrechten Wand 18 parallelverlaufende Rechteckseiten zusammen mit den kürzeren Rechteckseiten die Fläche seines Sammelraumes 33 eingrenzen.

Der Sammelraum 33 des Sammlers 32 ist durch einen Zuflußstutzen 34 und einen Abflußstutzen 35, die an der höher liegenden, längeren Rechteckseite 36 im wesentlichen senkrecht zu dieser und im Abstand voneinander angeordnet sind, mit dem Kanalstrang 31 strömungstechnisch verbunden. Der Abstand der beiden Stutzen 34 und 35 ist so bemessen, daß diese an den seitlichen Rändern des Sammlers 32 liegen, wobei deren Außenkontur durch eine Verlängerung der beiden kürzeren Rechteckseiten zur höher liegenden Rechteckseite 36 hin gebildet ist, während zur Bildung der Innenkontur der Stutzen 34 und 35 die höher liegende Rechteckseite 36 an ihren beiden Enden im Abstand zu der jeweiligen Verlängerung der kürzeren Rechteckseite hochgezogen ist.

Der Sammelraum 33 ist weiterhin mit sein Volumen unterbrechenden, knopfartigen Einprägungen 37 ausgestattet, durch die zusammen mit der Anordnung des Zuflußstutzen 34 und des Abflußstutzen 35 zum Sammelraum 33 hin und in Kombination mit dessen Abmaßen Strömungsverhältnisse für das aus dem Raum-Verdampfer 15 in den Sammler 32 einströmende Kältemittel gebildet sind, die eine bevorzugte Beaufschlagung des gesamten Bodenbereiches des Sammlers 32 durch das durchströmende Kältemittel bewirken.

Aus Versuchen hat sich ergeben, daß sich bereits eine gute Durchströmung des Sammlerbodens zeigt, wenn die längeren Rechteckseiten eine Länge von 200 mm und die kürzeren Rechteckseiten eine Länge von 60 mm aufweisen und der Zuflußstutzen 34 und der Abflußstutzen 35 mit gleichem Strömungsquerschnitt ausgestattet sind.

Es versteht sich, daß die knopfartigen Einprägungen (37) je nach Anforderung an die Strömungsverhältnisse im Sammelraum (33) des Sammlers (32) in ihrer Größe angepaßt werden können.

## Patentansprüche

1. Zweitemperaturen-Einkreiskühlgerät (10) für den Haushalt, mit einem Raum-Verdampfer (15) und einem diesem vorgeschalteten, eine Decke (17), eine aufrechte Wand (18) und einen Boden (19) aufweisenden Gefrierfach-verdampfer (16), die miteinander durch Kältemittelkanäle (27, 30) strömungstechnisch verbunden sind, wobei im Gefrierfach-Verdampfer (16) ein in dessen aufrechter Wand (18) angeordneter Sammler (32) vorgesehen ist, der mit einem Zuflußstutzen (34) und einem Abflußstutzen (35) ausgestattet ist, die höher liegen als ein den Sammelraum (33) bildendes, mit Unterbrechungen (37) versehenes Volumen, das von aus dem Raum-Verdampfer (15) zum Gefrierfach-Verdampfer (16) strömenden Kältemittel durchströmt wird, **dadurch gekennzeichnet,** daß durch die Anordnung des Zuflußstutzens (34) und des Abflußstutzens (35) zum Sammelraum (33) und durch die Abmaße dieses mit Unterbrechungen versehenen Sammelraums (33) Strömungsverhältnisse für das Kältemittel im Sammler (32) gebildet sind, die eine bevorzugte Beaufschlagung des gesamten Bodenbereichs des Sammlers (32) durch das durchströmende Kältemittel bewirken.

2. Zweitemperaturen-Einkreiskühlgerät nach Anspruch 1, dadurch gekennzeichnet, daß der Sammler (32) rechteckförmig ausgebildet ist, wobei die längeren Seiten des Rechtecks parallel zu den längeren Seiten der aufrechten Wand (18) sind.

3. Zweitemperaturen-Einkreiskühlgerät nach Anspruch 2, dadurch gekennzeichnet, daß der Zuflußstutzen (34) und der Abflußstutzen (35) an der höher liegenden längeren Rechteckseite (36) des Sammlers (32) im wesentlichen senkrecht zu dieser, an den seitlichen Rändern des Sammlers (32), angeordnet sind.

4. Zweitemperaturen-Einkreiskühlgerät nach Anspruche 2 oder 3, dadurch gekennzeichnet, daß die längeren Seiten des rechteckförmigen Sammlers (32) im Bereich von 150 mm bis 250 mm und die kürzeren Seiten im Bereich von 40 mm bis 80 mm liegen, aber der Sammler (32) vorzugsweise die Abmessung 200 mm x 60 mm aufweist.

5. Zweitemperaturen-Einkreiskühlgerät nach einem der Ansprüche 1 bis 4, dadurch gekennzeichnet, daß der Zuflußstutzen (34) und der Abflußstutzen (35) des Sammlers (32) gleichen Querschnitt aufweisen.

6. Zweitemperaturen-Einkreiskühlgerät nach einem der Ansprüche 1 bis 5, dadurch gekennzeichnet, daß das Volumen des Sammlers (32) durch knopfartige Einprägungen (37) unterbrochen ist.

## Claims

1. Two-temperature single-circuit refrigerating appliance (10) for the household, with a room evaporator (15) and a freezing compartment evaporator (16), which is connected in front thereof and comprises a ceiling (17), an upright wall (28) and a base (19), which evaporators are connected together in terms of flow technology by coolant channels (27, 30), wherein a collector (32) is provided in freezing compartment evaporator (16), is arranged in the upright wall (18) thereof and is equipped with an inflow connecting piece (34) and an outflow connecting piece (35), which connecting pieces lie higher than a volume which forms the collecting chamber (33), is provided with interruptions and is flowed through by coolant flowing from the room evaporator (15) to the freezing compartment evaporator (16), characterised thereby, that flow conditions are formed for the coolant in the collector (32), which cause a preferential loading of the entire base region of the collector (32) by the coolant flowing through, by the arrangement of the inflow connecting piece (34) and the outflow connecting piece (35) relative to the collecting chamber (33) and by the dimensions of this collecting chamber (33) which is provided with interruptions.

2. Two-temperature single-circuit refrigerating appliance according to claim 1, characterised thereby, that the collector (32) is formed to be rectangular, wherein the longer sides of the rectangle are parallel to the longer sides of the upright wall (18).

3. Two-temperature single-circuit refrigerating appliance according to claim 2, characterised thereby, that the inflow connecting piece (34) and the outflow connecting piece (35) are arranged at the higher longer rectangle side (36) of the collector (32) substantially perpendicularly thereto and at the lateral rims of the collector (32).

4. Two-temperature single-circuit refrigerating appliance according to claim 2 or 3, characterised thereby, that the longer sides of the rectangular collector (32) lie in the range of 150 to 250 millimetres and the shorter sides lie in the range of 40 to 80 millimetres, but the collector (32) preferably has the dimension of 200 by 60 millimetres.

5. Two-temperature single-circuit refrigerating appliance according to one of the claims 1 to 4, characterised thereby, that the inflow connecting piece (34) and the outflow connecting piece (35) of the collector (32) display the same cross-section.

6. Two-temperature single-circuit refrigerator appliance according to one of the claims 1 to 5, characterised thereby, that the volume of the collector (32) is interrupted by button-like indentations (37).

## Revendications

1. Réfrigérateur (10) de ménage à circuit unique et à deux niveaux de température, comportant un évaporateur (15) de compartiment réfrigérateur et, placé en amont de celui-ci, un évaporateur (16) de compartiment congélateur avec une paroi de voûte (17), une paroi (18) verticale et une paroi de fond (19), qui sont reliés entre eux sur le plan de l'écoulement par des canaux (27, 30) à fluide frigorigène, un collecteur (32) étant prévu dans l'évaporateur (16) de compartiment congélateur, dans la paroi (18) verticale de celui-ci, lequel collecteur comporte un conduit d'entrée (34) et un conduit de sortie (35) qui sont disposés à un niveau plus élevé qu'un volume pourvu de discontinuités (37) formant une chambre de collecte (33) qui est parcourue par le fluide frigorigène circulant de l'évaporateur (15) de compartiment réfrigérateur vers l'évaporateur (16) de compartiment congélateur, caractérisé par le fait que grâce à la disposition des conduits d'entrée (34) et de sortie (35) par rapport à la chambre de collecte (33) et grâce aux dimensions de ladite chambre de collecte (33) pourvue de discontinuités, on créée des conditions d'écoulement du fluide frigorigène dans le collecteur (32) qui entraînent un balayage préférentiel de l'ensemble de la région de fond du collecteur (32) par le fluide frigorigène.

2. Réfrigérateur à circuit unique et à deux niveaux de température selon la revendication 1, caractérisé par le fait que le collecteur (32) a une forme rectangulaire, les grands côtés du rectangle étant parallèles aux grands côtés de la paroi (18) verticale.

3. Réfrigérateur à circuit unique et à deux niveaux de température selon la revendication 2, caractérisé par le fait que le conduit d'entrée (34) et le conduit de sortie (35) sont disposés sur le grand côté (36) situé le plus haut du collecteur (32), sensiblement perpendiculairement à celui-ci, sur les bords latéraux du collecteur (32).

4. Réfrigérateur à circuit unique et à deux niveaux de température selon la revendication 2 ou 3, caractérisé par le fait que les grands côtés du collecteur (32) rectangulaire ont une longueur comprise entre 150 mm et 250 mm et les petits côtés une longueur comprise entre 40 mm et 80 mm, mais que le collecteur (32) a de préférence pour dimensions 200 mm * 60 mm.

5. Réfrigérateur à circuit unique et à deux niveaux de température selon l'une des revendications 1 à 4, caractérisé par le fait que le conduit d'entrée (34) et le conduit de sortie (35) du collecteur (32) ont la même section.

6. Réfrigérateur à circuit unique et à deux niveaux de température selon l'une des revendications 1 à 5, caractérisé par le fait que le volume du collecteur (32) est interrompu par des déformations (37) en forme de bouton.
